# EUROPÄISCHE PATENTSCHRIFT

(11) **EP 3 704 032 B1**
(45) Veröffentlichungstag und Bekanntmachung des Hinweises auf die Patenterteilung: **15.11.2023**
(21) Anmeldenummer: 19701090.3
(22) Anmeldetag: 18.01.2019
(51) Int. Cl.: B65D 41/34, B65D 51/22, B65D 51/16

(54) **BEHÄLTER**
CONTAINER
RÉCIPIENT

(30) Priorität: 09.02.2018 DE 102018001102
(43) Veröffentlichungstag der Anmeldung: 09.09.2020
(73) Patentinhaber: Holopack Verpackungstechnik GmbH, 74429 Sulzbach-Laufen (DE)
(72) Erfinder: KÜNZLER, Werner, 9428 Walzenhausen (CH)
(74) Vertreter: Bartels und Partner, Patentanwälte
(86) Internationale Anmeldenummer: PCT/EP2019/051202
(87) Internationale Veröffentlichungsnummer: WO 2019/154608

(56) Entgegenhaltungen:
- EP-A1- 0 471 629
- WO-A1-2015/032754
- DE-A1-102005 025 760
- US-A- 5 040 692
- US-A- 5 197 620
- US-A- 5 590 798
- US-A1- 2005 279 761
- US-A1- 2008 073 348
- US-A1- 2010 224 657

## Beschreibung

Die Erfindung betrifft einen Behälter mit den Merkmalen im Oberbegriff des Anspruchs 1.

Kunststoffbehälter dieser Art sind bekannt. In einfacher und kostengünstiger Weise lassen sich solche Behälter mittels eines Blasform-, Füll- und Schließverfahrens (BFS-Verfahren) herstellen, wie es unter der Marke bottelpack^{®} in der Fachwelt bekannt ist. Die Baueinheit aus Kappe und Sicherungsring lässt sich vorzugsweise im Spritzgussverfahren herstellen. Als einschlägigen Stand der Technik offenbart das Dokument WO 2014/169979 A1 einen Behälter der eingangs genannten Gattung.

Insbesondere, wenn solche Behälter für die Aufnahme eines sensiblen Füllgutes, wie Lebensmittel oder insbesondere pharmazeutische oder kosmetische Substanzen, vorgesehen sind, kommt dem Sicherungsring, der durch Lösen der Verbindungseinrichtung von der Kappe getrennt wird, wenn diese aus der Aufsetzstellung der Baueinheit heraus, d.h. für die erstmalige Benutzung des Behälters, gedreht wird, eine besondere Bedeutung zu. Da das Ablösen des Sicherungsringes vom übrigen Teil der Baueinheit eine eindeutige Anzeige liefert, dass eine Betätigung des Öffnungs-/Ver-schluss-systems stattgefunden hat, erfüllt der Sicherungsring die Funktion einer Qualitätssicherung, die eine mögliche Manipulation anzeigt oder gar verhindert.

Die DE 10 2005 025 760 A1 offenbart einen Behälter, zumindest bestehend aus einem Kunststoffmaterial, mit einem Behälterkörper zur Aufnahme eines Fluids und mit einem sich an den Behälterkörper anschließenden Halsteil, das an seinem freien Ende eine Abgabeöffnung für das Fluid aufweist, die von einem Kopfteil verschlossen und von einer Kappe abgedeckt ist, die bei einer Aufschraubbewegung in einer Drehrichtung mittels mindestens eines Öffnungsteils das Kopfteil penetriert, die über eine Verbindungseinrichtung mit einem Sicherungsring, mit diesem eine Baueinheit bildend, verbunden ist und die nach Lösen der Verbindungseinrichtung im Rahmen einer Abschraubbewegung in entgegengesetzter Drehrichtung und bei Abnahme vom Behälterkörper die Abgabeöffnung für eine Fluidentnahme über das penetrierte Kopfteil freigibt, wobei am Halsteil nach außen vorstehend einzelne erste Blockierelemente vorhanden sind, die mit am Sicherungsring nach innen vorstehenden einzelnen zweiten Blockierelementen derart zusammenwirken, dass bei Drehbewegungen der Baueinheit aus einer Aufsetzstellung auf dem Halsteil heraus die Verbindungseinrichtung gelöst wird, wobei die Blockierelemente derart zusammenwirken, dass aus der Aufsetzstellung heraus Drehbewegungen in beiden Drehrichtungen um eine vorgebbare Wegstrecke ermöglicht sind, wobei der Behälter derart eingerichtet ist, dass bei einer weiteren Aufschraubbewegung der Baueinheit über die vorgebbare Wegstrecke hinaus ein Teil der zweiten Blockierelemente die ersten Blockierelemente vollständig überfährt und dabei das Kopfteil mittels des jeweiligen Öffnungsteils der Kappe penetriert wird, und dass bei einer sich anschließenden Abschraubbewegung der Kappe zwecks Freigabe der Abgabeöffnung die Verbindungseinrichtung gelöst und der Sicherungsring dabei zumindest zeitweise über mindestens ein Blockierelement gegen Drehung in Abschraubrichtung auf dem Halsteil gesichert ist, wobei die ersten Blockierelemente des Halsteils durch die Enden von Rampen gebildet sind, die über den Außenumfang des Halsteils vorstehen, und wobei das Halsteil in Richtung des Behälterkörpers einen Ringkörper ausbildet, der die einzelnen Rampen trägt.

Die US 5 040 692, die US 5 590 798, die US 2005/0279761 A1 und die US 5 197 620 beschreiben weitere Behälter.

Ausgehend von diesem Stand der Technik stellt sich die Erfindung die Aufgabe, einen Behälter der betrachteten Art zur Verfügung zu stellen, der, bei Beibehalten der im Stand der Technik erreichten Vorteile, sich durch eine verbesserte Bedienerfreundlichkeit auszeichnet.

Erfindungsgemäß ist diese Aufgabe durch einen Behälter gelöst, der die Merkmale des Patentanspruchs 1 in seiner Gesamtheit aufweist.

Gemäß dem kennzeichnenden Teil des Anspruchs 1 besteht eine wesentliche Besonderheit der Erfindung darin, dass die zweiten Blockierelemente des Sicherungsringes aus einzelnen, geneigten Stegen auf der Innenumfangsseite des Sicherungsringes bestehen, dass die Rampen äquidistant voneinander entlang des Außenumfangs des Ringkörpers angeordnet sind, dass der Ringkörper auf seiner dem Behälterkörper abgewandten Seite eine Anschlagfläche für die freie Stirnseite der Kappe aufweist, die in Anlage mit der Anschlagfläche kommt, sobald das jeweilige Öffnungsteil das Kopfteil penetriert hat, und dass bei der Aufschraubbewegung der Kappe in Richtung der Anschlagfläche die Kappe den Sicherungsring über die Verbindungseinrichtung mitnimmt, der koaxial zur Längsachse des Behälterkörpers in Richtung desselben axial entlang des Ringkörpers so lange verfährt, bis die Kappe am Ringkörper anstößt.

Ferner wirken die Blockierelemente derart zusammen, dass aus der Aufsetzstellung heraus Drehbewegungen in beiden Drehrichtungen um eine vorgebbare Wegstrecke ermöglicht sind, dass bei einer weiteren Aufschraubbewegung der Baueinheit über die vorgebbare Wegstrecke hinaus ein Teil der zweiten Blockierelemente die ersten Blockierelemente vollständig überfährt und dabei das Kopfteil mittels des jeweiligen Öffnungsteils der Kappe penetriert wird und dass bei einer sich anschließenden Abschraubbewegung der Kappe zwecks Freigabe der Abgabeöffnung die Verbindungseinrichtung gelöst und der Sicherungsring dabei zumindest teilweise über mindestens ein Blockierelement gegen Drehung auf dem Halsteil gesichert ist.

Dadurch, dass bei der Erfindung bei der Aufsetzstellung der aus Kappe und Sicherungsring gebildeten Baueinheit, d.h. im Auslieferungszustand des Behälters, dem Anwender für die erstmalige Öffnung eine Wegstrecke für Drehbewegungen zur Verfügung steht, bevor es zum Lösen der Verbindungseinrichtung am Sicherungsring kommt, gestaltet sich der Öffnungsvorgang im Vergleich zu der genannten, bekannten Behälterlösung sicherer und dadurch bedienerfreundlich. Bei dem bekannten Behälter sind die Blockierelemente am Behälterhalsteil und am Sicherungsring derart miteinander in Eingriff, dass praktisch kein freier Drehwinkel zur Verfügung steht, bevor es zu einem Lösen der Verbindungeinrichtung, also dem Ablösen des Sicherungsringes kommt.

Für den Öffnungsvorgang durch Penetrieren des Kopfteils hat der Anwender die Kappe in der die Aufschraubbewegung erzeugenden Drehrichtung zu drehen. Hierbei besteht die Gefahr, dass er die Drehbewegung vor dem vollständigen Durchstoßen des Kopfteils beendet und die Kappe durch Abschrauben abnimmt, ohne dass der Behälter tatsächlich geöffnet ist. Die Gefahr, dass dem Anwender nach abgenommener Kappe und abgelöster Qualitätssicherung ein geschlossener Behälter verbleibt, ist bei der Erfindung verhindert, weil dem Anwender für die das Kopfteil penetrierende Aufschraubbewegung durch die Möglichkeit des Überfahrens von Blockierelementen eine Wegstrecke zur Verfügung steht, in der es zu vollständiger Penetrierung des Öffnungsteils der Kappe am Kopfteil kommt. Da bei der anschließenden, vom Anwender zum Abnehmen der Kappe vorgenommenen Drehung in Abschraubrichtung der Sicherungsring gegen Drehung am Halsteil des Behälters gesichert ist, wird nunmehr durch Lösen der Verbindungseinrichtung die Qualitätssicherung aufgehoben, so dass nach Abschrauben der Kappe der Behälter dem Anwender in sicher geöffnetem Zustand zur Verfügung steht.

Während die Rampen das Überfahren der zweiten Blockierelemente bei Drehung in Aufschraubrichtung ermöglichen, bilden die Enden der Rampen gleichzeitig Sperrflächen, die nach dem Überfahren durch Anlage am jeweiligen zweiten Blockierelement den Sicherungsring gegen Drehung in Abschraubrichtung sichern.

Mit Vorteil kann die Anordnung so getroffen sein, dass die zweiten Blockierelemente des Sicherungsringes paarweise zu Festlegegruppen zusammengefasst sind und dass jedes zweite Blockierelement zu dem weiteren zweiten Blockierelement einer Festlegegruppe einen Abstand einnimmt, der gleich oder größer ist als die Längserstreckung einer Rampe in Umfangsrichtung des Halsteils gesehen.

Die Blockierelemente der Festlegegruppen sind am Sicherungsring mit Vorteil so positioniert, dass bei der Aufschraubbewegung der Kappe aus der Aufsetzstellung heraus das einer Rampe des Halsteils benachbart angeordnete Blockierelement einer Festlegegruppe entlang der Rampe aufgleitet, bis die Rampe, von diesem Blockierelement vollständig überfahren, in rastenden Eingriff mit der zugeordneten Festlegegruppe von zweiten Blockierelementen kommt.

Mit Vorteil weist das Halsteil zwischen Kopfteil und Ringkörper ein mehrgängiges Gewinde auf, das, als Außengewinde konzipiert, mit einem Innengewinde auf der Innenraumseite der Kappe für die Auf- und Abschraubvorgänge zusammenwirkt. Mit besonderem Vorteil kann hierbei das Außengewinde eine Sägezahnform aufweisen, die ein einfaches Anbringen des aus Kappe und Sicherungsring bestehenden Bauteils durch Aufschnappen auf das Außengewinde ermöglicht, die Baueinheit jedoch gegen eine vom Halsteil weggerichtete axiale Bewegung sichert.

Bei vorteilhaften Ausführungsbeispielen schließt sich das Kopfteil, zylindrisch ausgebildet, über einen Entnahmekonus an das Außengewinde des Halsteils an, dessen freie Stirnseite, in der Art einer Membran ausgebildet, von dem Öffnungsteil in Form eines Dornes in der Kappe penetrierbar ist.

Mit besonderem Vorteil kann die zylindrische Außenumfangsfläche des Kopfteils als Führungsfläche für einen Führungskörper der Kappe dienen, der den Dorn randseitig umfasst.

Als Montagehilfe bei der Anbringung des Verschlusssystems am Behälter kann der Sicherungsring außenumfangsseitig eine Markierung aufweisen, die mit einer Markierung am Behälterkörper derart in Übereinstimmung bringbar ist, dass die Baueinheit auf dem Halsteil ihre vorgebbare Aufsetzposition einnimmt, bei der die Festlegegruppen des Sicherungsringes im Umfangsbereich zwischen den Rampen des Halsteils frei in gegenläufigen Drehrichtungen hin und her bewegbar geführt sind.

Die Verbindungseinrichtung zwischen Sicherungsring und Kappe kann über Sollbruchstellen realisiert sein, die als vorspringende Sollbruchstege mit reduziertem Querschnitt am Außenumfang der Kappe bis zum Lösen der Verbindungseinrichtung angreifen.

Die Baueinheit aus der Kappe, dem Sicherungsring und der Verbindungseinrichtung kann aus einem einstückigen Kunststoffformteil, insbesondere Spritzgussteil, gebildet sein.

Bei besonders vorteilhaften Ausführungsbeispielen weist der Sicherungsring außerhalb der Festlegegruppen und der Sollbruchstege innenumfangsseitig Stützstege auf, die, vorzugsweise von einer oberen Ringfläche des Sicherungsringes ausgehend, sich bis zu einer Länge derart axial erstrecken, dass in der Aufsetzposition der Baueinheit unterhalb der Stützstege ein Verfahrraum für die Rampen des Halsteils innerhalb des Sicherungsringes frei bleibt.

Mit Vorteil kann die Anordnung so getroffen sein, dass mit Umdrehen des Behälterkörpers und freigegebener Behälteröffnung der Sicherungsring vom Halsteil heruntergleitet und sich vom Behälter löst, was aus Hygienegründen heraus vorteilhaft sein kann.

Des Weiteren kann die Anordnung so getroffen sein, dass das Außengewinde des Halsteils parallel zur Längsachse des Behälterkörpers an mindestens einer Stelle von einem Längskanal durchgriffen ist, der vorzugsweise die Gewindebahn kreuzt und, dem Luftaustausch dienend, hemmungsfrei die Auf- und Abschraubvorgänge für die Kappe auf dem Halsteil ermöglicht.

In besonders vorteilhafter Weise kann der befüllte Behälterkörper nebst Hals- und Kopfteil mittels eines Blasform-, Füll- und Schließverfahrens hergestellt sein.

Nachstehend ist die Erfindung anhand eines in der Zeichnung dargestellten Ausführungsbeispiels im Einzelnen erläutert.

Es zeigen:
- Fig. 1: eine Seitenansicht des Ausführungsbeispiels des erfindungsgemäßen Behälters, wobei eine aus Kappe und Sicherungsring bestehende Baueinheit teilweise in Längsrichtung aufgeschnitten dargestellt ist;
- Fig. 2: einen gegenüber Fig. 1 in größerem Maßstab gezeichneten Längsschnitt der aus Kappe und Sicherungsring bestehenden Baueinheit;
- Fig. 3 und 4: abgebrochene Seitenansichten des sich an den Behälterkörper anschließenden Halsteils des Ausführungsbeispiels, wobei zwei um 90° zueinander versetzte Drehpositionen des Behälters dargestellt sind;
- Fig. 5: eine Draufsicht des Behälters mit abgenommener Baueinheit;
- Fig. 6: eine perspektivische Schrägansicht des Halsteils ohne aufgesetzte Baueinheit;
- Fig. 7: eine in größerem Maßstab gezeichnete Draufsicht des Ausführungsbeispiels des Behälters; und
- Fig. 8 und 9: vereinfachte Funktionsskizzen, in denen zur Verdeutlichung des Zusammenwirkens von Blockierelementen die Baueinheit in der Aufsetzstellung bzw. in gegenüber dem Halsteil verdrehter Stellung dargestellt ist.

Das in Fig. 1 gezeigte Ausführungsbeispiel des erfindungsgemäßen Behälters weist einen Behälterkörper 1 auf, der eine im Wesentlichen kreiszylindrische Form mit einer Hochachse 3 besitzt. An seinem in der Figur oben liegenden und sich im Durchmesser verjüngenden Endbereich 5 des Körpers 1 schließt sich ein Halsteil 7 an, dessen Einzelheiten am deutlichsten den Fig. 3 bis 6 entnehmbar sind. Wie gezeigt, schließt sich an das freie Ende des Halsteils 7 ein sich verjüngender Entnahmekonus 9 an, der wiederum in ein kreiszylindrisches Kopfteil 11 übergeht. Die freie Stirnseite des Kopfteils 11 ist durch eine mit dem Kopfteil 11 einstückige Membran 13 geschlossen, die zum Öffnen des Behälters penetrierbar ist. Wie den Fig. 3 bis 6 ebenfalls entnehmbar ist, ist der Übergang vom Endbereich 5 des Behälterkörpers 1 zum Halsteil 7 durch einen kreiszylindrischen Ringkörper 15 gebildet, der einen größeren Durchmesser als der sich darüber anschließende Endbereich des Halsteils 7 besitzt.

Als Öffnungssystem, mittels dessen der Behälter durch Penetrieren der Membran 13 geöffnet und wieder verschlossen werden kann, ist eine Baueinheit 17 vorgesehen, zu der eine Kappe 19 gehört. Wie am deutlichsten in Fig. 2 gezeigt, hat die Kappe 19 die Form eines Topfes mit in der Figur obenliegendem, geschlossenem Topfboden 23 und einer Seitenwand 25, die sich vom untenliegenden Topfende nahezu kreiszylindrisch, genauer gesagt, mit nur sehr geringem Kegelwinkel sich verjüngend, zum Topfboden 23 erstreckt. Ein die Baueinheit 17 vervollständigender Sicherungsring 21 ist über Verbindungseinrichtung 27 mit dem unteren Rand der Kappe 19 lösbar verbunden. Wie die Fig. 7 zeigt, ist die Verbindungseinrichtung 27 durch einen Kranz von Stegbrücken 29 gebildet, die sich vom oberen Rand des Sicherungsringes 21 zum unteren Rand der Kappe 19 erstrecken, wobei sich die Stegbrücken 29 zur Verbindungsstelle mit der Kappe 19 hin verjüngen. Wie ebenfalls Fig. 7 zeigt, weist die Kappe 19 außenseitig eine Längsriffelung 31 auf, die in Fig. 7, der Übersichtlichkeit wegen, nur teilweise beziffert ist. Zur Bildung einer Verschraubung zwischen Baueinheit 17 und Halsteil 7 weist die Kappe 19 ein Innengewinde 33 und das Halsteil 7 ein sich an den Entnahmekonus 9 anschließendes Außengewinde 35 auf. Die Gewindegänge des Außengewindes 35 besitzen eine Sägezahnform, so dass die Kappe 19 mit ihrem Innengewinde 33, ohne Drehbewegung, durch Aufschnappen mit dem Außengewinde 35 in Eingriff gebracht werden kann. Damit das Aufsetzen sowie Auf- und Abschraubvorgänge hemmnisfrei erfolgen können, ist für einen Luftaustausch durch Abschrägen von Gewindegängen am Außengewinde 35 ein Längskanal 37 (Fig. 4 und 6) gebildet. Als Öffnungsteil zum Penetrieren der Membran 13 ist ein von der Innenseite des Topfbodens 23 der Kappe 19 koaxial vorstehender Dorn 39 (Fig. 2) vorgesehen, der von einem Führungskörper 41 umgeben ist, der die Form eines koaxialen Hohlzylinders besitzt. Bei dieser Anordnung bildet die kreiszylindrische Umfangsfläche des Kopfteils 11 in Zusammenwirkung mit dem Führungskörper 41 eine Axialführung für die Kappe 19.

Als Bestandteil einer Qualitätssicherung weist die Öffnungseinrichtung des Behälters am Ringkörper 15 des Halsteils 7 als erste Blockierelemente drei in gleichem Winkelabstand voneinander angeordnete Rampen 43 auf, die über den Außenumfang des Ringkörpers 15 vorstehen und gleichsinnig, bei Blickrichtung entsprechend Fig. 5, bis zu einem Ende 44 ansteigen. Dieses erstreckt sich in einer Radialebene und bildet dadurch die Anschlagfläche der ersten Blockierelemente. Die Fig. 7, in der die Baueinheit 17 gesondert und in Draufsicht dargestellt ist, sowie Fig. 8 und 9, zeigen die Ausbildung der dem Sicherungsring 21 zugehörigen zweiten Blockierelemente der Qualitätssicherung. Wie gezeigt, sind die zweiten Blockierelemente durch drei Paare von Sperrkörpern 47 gebildet, von denen jedes Paar eine Festlegegruppe 49 bildet. Die vom Innenumfang des Sicherungsringes 21 schräg vorspringenden Sperrkörper 47 bilden jeweils eine Sperrfläche 51, die zu den Enden 44 der Rampen 43 entgegengesetzt ist. Bei den Festlegegruppen 49, die in gleichen Winkelabständen voneinander angeordnet sind, ist der in Umfangsrichtung gemessene Abstand zwischen den Sperrkörpern 47 etwas größer als die Länge der Rampen 43 in Umfangsrichtung. Wie Fig. 2 und 7 zeigen, ist die Baueinheit 17 durch drei in gleichem Winkelabstand voneinander angeordnete Stützstege 53 vervollständigt, die sich, vom oberen Rand des Sicherungsringes 21 ausgehend, in zur Achse 3 paralleler Richtung an der Innenseite des Sicherungsringes 21 lediglich etwa über die halbe axiale Länge des Sicherungsringes 21 erstrecken, so dass unterhalb der Stützstege 53 Raum für Drehbewegungen der Rampen 43 freibleibt. Wie lediglich in Fig. 8 und 9 gezeigt ist, befindet sich am Außenumfang des Sicherungsringes 21 eine Markierung 56 in Form einer Kerbe, die bei der Montage der Baueinheit 17 durch Ausrichtung auf eine (nicht gezeigte) Markierung am Behälterkörper 1 die Aufsetzstellung der Baueinheit 17 vorgibt, bei der sich, wie in Fig. 8 gezeigt, die Rampen 43 im freien Umfangsbereich zwischen aufeinanderfolgenden Festlegegruppen 49 befinden. Als weitere Markierungen befinden sich als Sichtmarken an der Oberseite der Kappe 19 Drehrichtungspfeile 59 und 61.

Für den Öffnungsvorgang dreht der Anwender die Kappe 19 entsprechend dem ersten Drehrichtungspfeil 59 aus der Aufsetzstellung (Fig. 8) heraus in Aufschraubrichtung. Hierbei durchdringt der Dorn 39 die Membran 13 des Kopfteils 11 und der in Drehrichtung jeweils vorauseilende Sperrkörper 47 überfährt das jeweilige erste Blockierelement, indem er auf der Rampe 43 aufgleitet, bis die Rampe 43 in rastenden Eingriff mit der jeweiligen Festlegegruppe 49 kommt und die untere Stirnseite der Kappe 19 zur Anlage an eine durch den Rand des Ringkörpers 15 gebildete Anschlagfläche 54 kommt. Für die Abnahme der Baueinheit 17 zwecks Freigabe der vom Dorn 39 gebildeten Behälteröffnung dreht der Anwender die Kappe 19 in der mit dem zweiten Drehpfeil 61 angegebenen Abschraubrichtung, wobei der Sicherungsring 21 in Zusammenwirkung mit der jeweiligen Sperrfläche 51 der Sperrkörper 47 der zweiten Blockierelemente gegen Mitdrehen gesichert ist, so dass es zu einem Abreißen der Verbindungseinrichtung 27 und damit zur Ablösung der Qualitätssicherung kommt. Nach Abnehmen der Kappe 19 steht dem Anwender der Behälter in geöffnetem Zustand zur Abgabe des Behälterinhalts zur Verfügung. Bei Umdrehen des Behälterkörpers 1 zur Entnahme von Fluid gleitet der nunmehr freie Sicherungsring 21 vom Halsteil 7 herunter. Ferner kann der Behälter mittels der Kappe 19 im Bedarfsfall auch wieder verschlossen werden.

## Patentansprüche

1. Behälter, bestehend aus einem Kunststoffmaterial, mit einem Behälterkörper (1) zur Aufnahme eines Fluids und mit einem sich an den Behälterkörper (1) anschließenden Halsteil (7), das an seinem freien Ende eine Abgabeöffnung für das Fluid aufweist, die von einem Kopfteil (11) verschlossen und von einer Kappe (19) abgedeckt ist, die bei einer Aufschraubbewegung in einer Drehrichtung mittels mindestens eines Öffnungsteils (39) das Kopfteil (11) penetriert, die über eine Verbindungseinrichtung (27) mit einem Sicherungsring (21), mit diesem eine Baueinheit (17) bildend, verbunden ist und die nach Lösen der Verbindungseinrichtung (27) im Rahmen einer Abschraubbewegung in entgegengesetzter Drehrichtung und bei Abnahme vom Behälterkörper (1) die Abgabeöffnung für eine Fluidentnahme über das penetrierte Kopfteil (11) freigibt, wobei am Halsteil (7) nach außen vorstehend einzelne erste Blockierelemente vorhanden sind, die mit am Sicherungsring (21) nach innen vorstehenden einzelnen zweiten Blockierelementen derart zusammenwirken, dass bei Drehbewegungen der Baueinheit (17) aus einer Aufsetzstellung auf dem Halsteil (7) heraus die Verbindungseinrichtung (27) gelöst wird, wobei die Blockierelemente derart zusammenwirken, dass aus der Aufsetzstellung heraus Drehbewegungen in beiden Drehrichtungen um eine vorgebbare Wegstrecke ermöglicht sind, wobei der Behälter derart eingerichtet ist, dass bei einer weiteren Aufschraubbewegung der Baueinheit (17) über die vorgebbare Wegstrecke hinaus ein Teil der zweiten Blockierelemente die ersten Blockierelemente vollständig überfährt und dabei das Kopfteil (11) mittels des jeweiligen Öffnungsteils (39) der Kappe (19) penetriert wird, und dass bei einer sich anschließenden Abschraubbewegung der Kappe (19) zwecks Freigabe der Abgabeöffnung die Verbindungseinrichtung (27) gelöst und der Sicherungsring (21) dabei zumindest zeitweise über mindestens ein Blockierelement gegen Drehung in Abschraubrichtung auf dem Halsteil (7) gesichert ist, wobei die ersten Blockierelemente des Halsteils (7) durch die Enden (44) von Rampen (43) gebildet sind, die über den Außenumfang des Halsteils (7) vorstehen, und wobei das Halsteil (7) in Richtung des Behälterkörpers (1) einen Ringkörper (15) ausbildet, der die einzelnen Rampen (43) trägt, **dadurch gekennzeichnet, dass** die zweiten Blockierelemente des Sicherungsringes aus einzelnen, geneigten Stegen (47) auf der Innenumfangsseite des Sicherungsringes (21) bestehen, dass die Rampen (43) äquidistant voneinander entlang des Außenumfangs des Ringkörpers (15) angeordnet sind, dass der Ringkörper (15) auf seiner dem Behälterkörper (1) abgewandten Seite eine Anschlagfläche (54) für die freie Stirnseite der Kappe (19) aufweist, die in Anlage mit der Anschlagfläche (54) kommt, sobald das jeweilige Öffnungsteil (39) das Kopfteil (11) penetriert hat, und dass der Behälter derart eingerichtet ist, dass bei der Aufschraubbewegung der Kappe (19) in Richtung der Anschlagfläche (54) die Kappe (19) den Sicherungsring (21) über die Verbindungseinrichtung (27) mitnimmt, der koaxial zur Längsachse (3) des Behälterkörpers (1) in Richtung desselben axial entlang des Ringkörpers (15) so lange verfährt, bis die Kappe (19) am Ringkörper (15) anstößt.

2. Behälter nach Anspruch 1, **dadurch gekennzeichnet, dass** die zweiten Blockierelemente des Sicherungsringes (21) paarweise zu Festlegegruppen (49) zusammengefasst sind und dass jedes zweite Blockierelement zu dem weiteren zweiten Blockierelement einer Festlegegruppe (49) einen Abstand einnimmt, der gleich oder größer ist als die Längserstreckung einer Rampe (43) in Umfangsrichtung des Halsteils (7) gesehen.

3. Behälter nach Anspruch 2, **dadurch gekennzeichnet, dass** der Behälter derart eingerichtet ist, dass bei der Aufschraubbewegung der Kappe (19) aus der Aufsetzstellung heraus das einer Rampe (43) des Halsteils (7) benachbart angeordnete Blockierelement einer Festlegegruppe (49) entlang der Rampe (43) aufgleitet, bis die Rampe (43), von diesem Blockierelement vollständig überfahren, in rastenden Eingriff mit der zugeordneten Festlegegruppe (49) von zweiten Blockierelementen kommt.

4. Behälter nach einem der vorstehenden Ansprüche, **dadurch gekennzeichnet, dass** das Halsteil (7) zwischen Kopfteil (11) und Ringkörper (15) ein mehrgängiges Gewinde aufweist, das als Außengewinde (35) konzipiert mit einem Innengewinde (33) auf der Innenraumseite der Kappe (19) für die Auf- und Abschraubvorgänge zusammenwirkt.

5. Behälter nach Anspruch 4, **dadurch gekennzeichnet, dass** das Kopfteil (11), zylindrisch ausgebildet, sich über einen Entnahmekonus (9) an das Außengewinde (35) des Halsteils (7) anschließt, dessen freie Stirnseite, in der Art einer Membran (13) ausgebildet, von dem Öffnungsteil in Form eines Dornes (39) in der Kappe (19) penetrierbar ist.

6. Behälter nach Anspruch 5, **dadurch gekennzeichnet, dass** die zylindrische Außenumfangsfläche des Kopfteils (11) als Führungsfläche für einen Führungskörper (41) der Kappe (19) dient, der den Dorn (39) randseitig umfasst.

7. Behälter nach einem der Ansprüche 2 bis 6, **dadurch gekennzeichnet, dass** der Sicherungsring (21) außenumfangsseitig eine Markierung (56) aufweist, die mit einer Markierung am Behälterkörper (1) derart in Übereinstimmung bringbar ist, dass die Baueinheit (17) auf dem Halsteil (11) ihre vorgebbare Aufsetzposition einnimmt, bei der die Festlegegruppen (49) des Sicherungsringes (21) im Umfangsbereich zwischen den Rampen (43) des Halsteils (7) frei in gegenläufigen Drehrichtungen hin und her bewegbar geführt sind.

8. Behälter nach einem der vorstehenden Ansprüche, **dadurch gekennzeichnet, dass** die Verbindungseinrichtung (27) zwischen Sicherungsring (21) und Kappe (19) über Sollbruchstellen realisiert ist, die als vorspringende Stegbrücken (29) mit reduziertem Querschnitt am Außenumfang der Kappe (19) bis zum Lösen der Verbindungseinrichtung angreifen.

9. Behälter nach einem der vorstehenden Ansprüche, **dadurch gekennzeichnet, dass** die Baueinheit (17) aus der Kappe (19), dem Sicherungsring (21) und der Verbindungseinrichtung (27) aus einem einstückigen Kunststoff-Formteil, insbesondere Spritzgussteil, gebildet ist.

10. Behälter nach Anspruch 8 oder 9, **dadurch gekennzeichnet, dass** der Sicherungsring (21) innenumfangsseitig Stützstege (53) aufweist, die, vorzugsweise von einer oberen Ringfläche des Sicherungsringes (21) ausgehend, sich bis zu einer Länge derart axial erstrecken, dass in der Aufsetzposition der Baueinheit (17) unterhalb der Stützstege (53) ein Verfahrraum für die Rampen (43) des Halsteils (7) innerhalb des Sicherungsringes (21) frei bleibt.

11. Behälter nach einem der vorstehenden Ansprüche, **dadurch gekennzeichnet, dass** der Behälter derart eingerichtet ist, dass mit Umdrehen des Behälterkörpers (1) und freigegebener Behälteröffnung der Sicherungsring (21) vom Halsteil (7) heruntergleitet und sich vom Behälter löst.

12. Behälter nach einem der Ansprüche 4 bis 11, **dadurch gekennzeichnet, dass** das Außengewinde (35) des Halsteils (7) parallel zur Längsachse (3) des Behälterkörpers (1) an mindestens einer Stelle von einem Längskanal (37) durchgriffen ist, der vorzugsweise die Gewindebahn kreuzt und, dem Luftaustausch dienend, hemmnisfrei die Auf- und Abschraubvorgänge für die Kappe (19) auf dem Halsteil (7) ermöglicht.

13. Behälter nach einem der vorstehenden Ansprüche, **dadurch gekennzeichnet, dass** der befüllte Behälterkörper (1) nebst Hals- (7) und Kopfteil (11) mittels eines Blasform-, Füll- und Schließverfahrens hergestellt ist.

## Claims

1. Container, consisting of a plastic material, having a container body (1) for holding a fluid and with a neck part (7) connecting to the container body (1), which has at its free end a discharge opening for the fluid which is closed by a head part (11) and covered by a cap (19), which cap penetrates the head part (11) by means of at least one opening part (39) during a screwing open movement in one direction of rotation, which cap is connected via a connecting device (27) to a locking ring (21), forming an assembly (17) therewith and which, after releasing the connecting device (27) in the course of an unscrewing movement in the opposite direction of rotation and upon removal from the container body (1), releases the discharge opening for withdrawing the fluid via the penetrated head part (11), wherein individual first blocking elements protruding outwards are present on the neck part (7), which blocking elements cooperate with individual second blocking elements protruding inwards on the locking ring (21) in such a manner that the connecting device (27) is released out of an attached position on the neck part (7) during rotary movements of the assembly (17), wherein the blocking elements cooperate in such a manner that rotary movements out of the attached position are possible by a predefinable distance in both directions of rotation, wherein the container is adapted in such a manner that, during a further screwing open movement of the assembly (17) beyond the predefinable distance, a part of the second blocking elements passes completely over the first blocking elements and, in the process, the head part (11) is penetrated by means of the respective opening part (39) of the cap (19), and in that, during a subsequent unscrewing movement of the cap (19) for the purpose of releasing the discharge opening, the connecting device (27) is released and at the same time the locking ring (21) is secured on the neck part (7) against rotation in the unscrewing direction, at least temporarily, via at least one blocking element, wherein the first blocking elements of the neck part (7) are formed by the ends (44) of ramps (43) which protrude beyond the outer circumference of the neck part (7), and wherein the neck part (7) forms an annular body (15) towards the container body (1) which annular body bears the individual ramps (43), **characterised in that**, the second blocking elements of the locking ring consist of individual, sloping webs (47) on the inner circumference of the locking ring (21), **in that** the ramps (43) are arranged equidistant from one another along the outer circumference of the annular body (15), **in that** the annular body (15) has on its side directed away from the container body (1) a stop surface (54) for the free end face of the cap (19), which comes into contact with the stop surface (54) as soon as the respective opening part (39) has penetrated the head part (11), and **in that** the container is adapted in such a manner that, during the screwing open movement of the cap (19) towards the stop surface (54), the cap (19) carries with it the locking ring (21) via the connecting device (27), which locking ring moves coaxial to the longitudinal axis (3) of the container body (1) in the direction thereof, axially along the annular body (15), until the cap (19) strikes against the annular body (15).

2. Container according to claim 1, **characterised in that** the second blocking elements of the locking ring (21) are combined in pairs to form retaining groups (49) and **in that** every second blocking element assumes a distance from the further second blocking element of a retaining group (49) which is equal to or greater than the longitudinal extension of a ramp (43), viewed in the circumferential direction of the neck part (7).

3. Container according to claim 2, **characterised in that** the container is adapted in such a manner that, during the screwing open movement of the cap (19) out of the attached position, the blocking element of a retaining group (49) arranged adjacent to a ramp (43) of the neck part (7) slides along the ramp (43) until the ramp (43), which is passed over completely by this blocking element, comes into locking engagement with the associated retaining group (49) of second blocking elements.

4. Container according to one of the preceding claims, **characterised in that** the neck part (7) has a multi-start thread between head part (11) and annular body (15), which thread, designed as an external thread (35) cooperates with an internal thread (33) on the interior side of the cap (19) for the screwing open and unscrewing operations.

5. Container according to claim 4, **characterised in that** the head part (11), formed cylindrically, connects via a withdrawal cone (9) to the external thread (35) of the neck part (7), the free end face of which, formed in the manner of a diaphragm (13), can be penetrated by the opening part in the form of a spike (39) in the cap (19).

6. Container according to claim 5, **characterised in that** the cylindrical outer circumferential surface of the head part (11) serves as a guide surface for a guide body (41) of the cap (19) which encompasses the spike (39) around the edge.

7. Container according to one of claims 2 to 6, **characterised in that** the locking ring (21) has a marking (56) on the outer circumference which can be brought into correspondence with a marking on the container body (1) in such a manner that the assembly (17) assumes its predefinable attachment position on the neck part (11), in which position the retaining groups (49) of the locking ring (21) are guided in the circumferential region between the ramps (43) of the neck part (7) so as to be freely movable back and forth in opposite directions of rotation.

8. Container according to one of the preceding claims, **characterised in that** the connecting device (27) between locking ring (21) and cap (19) is implemented via predetermined breaking points which engage as protruding web bridges (29) of reduced cross-section on the outer circumference of the cap (19) until the connecting device is released.

9. Container according to one of the preceding claims, **characterised in that** the assembly (17) of the cap (19), the locking ring (21) and the connecting device (27) is formed of an integral plastic moulded part, in particular an injection moulded part.

10. Container according to claim 8 or 9, **characterised in that** the locking ring (21) has supporting webs (53) on the inner circumference which, preferably starting from an upper annular surface of the locking ring (21), extend axially to a length in such a manner that, in the attachment position of the assembly (17), a travel space for the ramps (43) of the neck part (7) remains free underneath the supporting webs (53) inside the locking ring (21).

11. Container according to one of the preceding claims, **characterised in that** the container is adapted in such a manner that when the container body (1) is upended and the container opening is released, the locking ring (21) slides down off the neck part (7) and detaches from the container.

12. Container according to one of claims 4 to 11, **characterised in that** the external thread (35) of the neck part (7) is penetrated parallel to the longitudinal axis (3) of the container body (1) at one point at least by a longitudinal duct (37) which preferably crosses the thread path and, used for air exchange, enables unobstructed screwing open and unscrewing operations for the cap (19) on the neck part (7).

13. Container according to one of the preceding claims, **characterised in that** the filled container body (1) together with neck part (7) and head part (11) is produced by means of a blow moulding, filling and sealing process.

## Revendications

1. Récipient en une matière plastique comprenant un corps (1) du récipient de réception d'un fluide et comprenant une partie (7) de col, qui se raccorde au corps (1) du récipient et qui a, à son extrémité libre, une ouverture de distribution du fluide, qui est fermée par une partie (11) de tête et qui est recouverte d'un capuchon (19), qui, lors d'un mouvement de vissage dans un sens de rotation, pénètre dans la partie (11) de tête, au moyen d'une partie (39) d'ouverture, qui, par un dispositif (27) de liaison, est reliée à une bague (21) de sécurisation, en formant avec celle-ci une unité (17) de construction, et qui, après desserrage du dispositif (27) de liaison dans le cadre d'un mouvement de desserrage dans le sens de rotation contraire et, après retrait du corps (1) du récipient, dégage l'ouverture de distribution pour un prélèvement de fluide par la partie (11) de tête ayant pénétrée, dans lequel, à la partie (7) de corps, il y a divers premiers éléments de blocage en saillie vers l'extérieur, qui coopèrent avec divers deuxièmes éléments de blocage en saillie vers l'intérieur sur la bague (21) de sécurisation, de manière à ce que, lors de mouvements de rotation de l'unité (17) de construction, à partir d'une position posée sur la partie (7) de col, le dispositif (27) de liaison soit desserré, dans lequel les éléments de blocage coopèrent, de manière à ce qu'à partir de la position de pose, des mouvements de rotation soit possibles dans les deux sens de rotation d'une distance pouvant être donnée à l'avance, dans lequel le récipient est agencé, de manière à ce que, lors d'un mouvement de vissage supplémentaire de l'unité (17) de construction, au-delà de la distance pouvant être donnée à l'avance, une partie des deuxièmes éléments de blocage dépasse complètement les premiers éléments de blocage et ainsi la partie (11) de tête pénètre dans le capuchon (19), au moyen de la partie (39) respective d'ouverture et en ce que, lors d'un mouvement de dévissage venant ensuite du capuchon (19), en vue de dégager l'ouverture de distribution, desserre le dispositif (27) de liaison et la bague (21) de sécurisation est ainsi, au moins de temps en temps par au moins un élément de blocage, empêchée de tourner dans le sens de dévissage sur la partie (7) de col, dans lequel les premiers éléments de blocage de la partie (7) de col sont formés par les extrémités (44) de rampes (43), qui font saillie du pourtour extérieur de la partie (7) de col, et dans lequel la partie (7) de col forme, dans la direction du corps (1) du récipient, un corps (15) annulaire, qui porte les diverses rampes (43),
**caractérisé en ce que** les deuxièmes éléments de blocage de la bague de sécurisation sont constitués de diverses nervures (47) inclinées du côté du pourtour intérieur de la bague (21) de sécurisation, **en ce que** les rampes (43) sont équidistantes les unes des autres le long du pourtour extérieur du corps (15) annulaire, **en ce que** le corps (15) annulaire a, du côté non tourné vers le corps (1) du récipient, une surface (54) de butée pour le côté frontal libre du capuchon (19), qui vient en contact avec la surface (54) de butée, dès que la partie (39) d'ouverture respective a pénétré dans la partie (11) de tête, et **en ce que** le récipient est agencé, de manière à ce que, lors du mouvement de vissage du capuchon (19) en direction de la surface (54) de butée, le capuchon (19) entraîne la bague (21) de sécurisation par l'intermédiaire du dispositif (27) de liaison, qui se déplace coaxialement à l'axe (3) longitudinal du corps (1) du récipient en direction de celui-ci axialement le long du corps (15) annulaire, jusqu'à ce que le capuchon (19) vienne contre le corps (15) annulaire.

2. Récipient suivant la revendication 1, **caractérisé en ce que** les deuxièmes éléments de blocage de la bague (21) de sécurisation sont rassemblées par paires en des groupes (49) de fixation, et **en ce qu'**un élément de blocage sur deux prend une distance par rapport à un autre élément de blocage sur deux d'un groupe (49) de fixation, qui est supérieure ou égale à l'étendue en longueur d'une rampe (43), considéré dans la direction du pourtour de la partie (7) de col.

3. Récipient suivant la revendication 2, **caractérisé en ce que** le récipient est agencé, de manière à ce que, lors d'un mouvement de vissage du capuchon (19), à partir de la position de pose, l'élément de blocage, disposé au voisinage d'une rampe (43) de la partie (7) de col, d'un groupe (49) de fixation, glisse sur la rampe (43), jusqu'à que la rampe (43), parcourue complètement par cet élément de blocage, vienne en prise d'encliquetage avec le groupe (49) de fixation associé de deuxièmes éléments de blocage.

4. Récipient suivant l'une des revendications précédentes, **caractérisé en ce que** la partie (7) a, entre la partie (11) de tête et le corps (15) annulaire, un filetage à plusieurs pas, qui, conçu sous la forme d'un filetage (35) extérieur coopère avec un taraudage (33), du côté de l'espace intérieur du capuchon (19), pour les opérations de vissage et de dévissage.

5. Récipient suivant la revendication 4, **caractérisé en ce que** la partie (11) de tête est cylindrique et se raccorde, par un cône (9) de prélèvement, au filetage (35) extérieur de la partie (7) de col, dont le côté frontal libre, constitué à la manière d'une membrane (13) peut, par la partie d'ouverture sous la forme d'un mandrin (39), pénétrer dans le capuchon (19).

6. Récipient suivant la revendication 5, **caractérisé en ce que** la surface latérale extérieure cylindrique de la partie (11) de tête sert de surface de guidage d'un corps (41) de guidage du capuchon (19), qui comprend, du côté du bord, le mandrin (39) .

7. Récipient suivant l'une des revendications 2 à 6, **caractérisé en ce que** la bague (21) de sécurisation a, du côté du pourtour extérieur, un marquage (56), qui peut être mis en coïncidence avec un marquage du corps (1) du récipient, de manière à ce que l'unité (17) de construction sur la partie (11) de col prenne sa position de pose pouvant être donnée à l'avance, dans laquelle les groupes (49) de fixation de la bague (21) de sécurisation sont guidés, avec possibilité d'aller et venir, dans des sens de rotation opposés, librement dans la partie de pourtour entre les rampes (43) de la partie (7) de col.

8. Récipient suivant l'une des revendications précédentes, **caractérisé en ce que** le dispositif (27) de liaison est réalisé entre la bague (21) de sécurisation et le capuchon (19) par des points destinés à se rompre, qui, sous la forme de ponts (29) de nervure en saillie, de section transversale réduite, attaquent le pourtour extérieur du capuchon (19), jusqu'à serrage du dispositif de liaison.

9. Récipient suivant l'une des revendications précédentes, **caractérisé en ce que** l'unité (17) de construction est formée du capuchon (19), de la bague (21) de sécurisation et du dispositif (27) de liaison en une pièce moulée en matière plastique d'un seul tenant, en particulier en une pièce moulée par injection.

10. Récipient suivant l'une des revendications 8 ou 9, **caractérisé en ce que** la bague (21) de sécurisation a, du côté du pourtour intérieur, des nervures (53) d'appui, qui s'étendent de préférence à partir d'une surface annulaire supérieure de la bague (21) de sécurisation axialement, jusqu'à une longueur, de manière à ce que, dans la position de pose de l'unité (17) de construction, reste libre, en-dessous des nervures (53) d'appui, un espace de déplacement pour les rampes (43) de la partie (7) de col à l'intérieur de la bague (21) de sécurisation.

11. Récipient suivant l'une des revendications précédentes, **caractérisé en ce que** le récipient est agencé de manière **en ce que**, avec des rotations du corps (1) du récipient et une ouverture du récipient dégagée, la bague (21) de sécurisation glisse en-dessous de la partie (7) de col et se détache du récipient.

12. Récipient suivant l'une des revendications 4 à 11, **caractérisé en ce que** le filetage (35) extérieur de la partie (7) de col est traversé, parallèlement à l'axe (3) longitudinal du corps (1) du récipient en au moins un point par un conduit (37) longitudinal, qui, de préférence croise la piste filetée et, en servant à l'échange de l'air, rend possible sans obstacle les opérations de vissage et de dévissage du capuchon (19) sur la partie (7) de col.

13. Récipient suivant l'une des revendications précédentes, **caractérisé en ce que** le corps (1) rempli du récipient, outre la partie (7) de col et la partie (11) de tête, est fabriqué au moyen d'un procédé de moulage par soufflage, remplissage et fermeture.
